# EUROPÄISCHE PATENTSCHRIFT

(11) **EP 0 710 762 B1**
(45) Veröffentlichungstag und Bekanntmachung des Hinweises auf die Patenterteilung: **19.01.2000**
(21) Anmeldenummer: 95102697.0
(22) Anmeldetag: 24.02.1995
(51) Int. Cl.: E06B 3/667

(54) **Linearverbinder für hohle Abstandsprofile eines Mehrscheibenisolierglases**
Straight connector for hollow spacer profiles in insulating glazing
Raccord rectiligne pour profilés intercalaires creux de vitrages isolants

(30) Priorität: 27.10.1994 DE 9417298 U
(43) Veröffentlichungstag der Anmeldung: 08.05.1996
(73) Patentinhaber: CERA Handelsgesellschaft mbH, D-87640 Biessenhofen (DE)
(72) Erfinder: Loh, Walter, D-87600 Kaufbeuren-Neugablonz (DE)
(74) Vertreter: Kern, Wolfgang, Dipl.-Ing.

(56) Entgegenhaltungen:
- DE-U- 8 125 224
- DE-U- 9 209 382
- DE-U- 9 316 728
- DE-U- 9 407 296
- DE-U- 9 409 810
- DE-U- 9 412 570
- FR-A- 2 235 257

## Beschreibung

Die Erfindung betrifft einen Linearverbinder aus Kunststoff oder Metall für hohle Abstandsprofile eines Mehrscheibenisolierglases, mit einem flachen, länglichen Körper mit teilmassivem Querschnittsprofil, der dem Hohlraumquerschnitt der beiden miteinander geradlinig zu verbindenden Abstandsprofile wenigstens teilweise entspricht und der aus zwei Teilen besteht, von denen der eine Teil in das eine Abstandsprofil und der andere Teil in das andere Abstandsprofil einsteckbar sind und der zum Toleranzausgleich mit Klemmitteln in Form einer in Körperlängsrichtung gewellten Oberflächenkontur versehen ist.

Derartige Linearverbinder sind beispielsweise aus DE-U-92 09 382 bekannt. Bei Verbindern dieser und ähnlicher Art ergibt sich das Problem, daß nach dem Einschieben oder Einschlagen in den Hohlraum der zugehörigen Abstandsprofile die für den festen Sitz des Linearverbinders in den Profilhohlräumen benötigte Reibungswirkung zwischen der Oberfläche des Linearverbinders und der sie umgebenden Innenwand des Abstandsprofils unzureichend ist. Zur Verbesserung dieser Reibungwirkung und damit zur Herbeiführung eines festen Klemmsitzes und oftmals gleichzeitig auch zur Verbesserung der Führung des Linearverbinders beim Einschieben in die Profilhohlräume werden in vielen Fällen auf bzw. in der Oberfläche des Linearverbinders zusätzliche Federelemente verwendet, die sich an die Wandung des Hohlraums anlegen. Diese zusätzlichen Elemente vergrößern jedoch den Herstellungsaufwand für das Spritzguß-, Stanz- oder Druckgußwerkzeug, mit dem die Linearverbinder angefertigt werden. Darüber hinaus sind Federelemente in Form von Zungen, Rückhaltenasen u. dgl. oftmals Ursache für Verletzungen der derartige Verbinder handhabenen Personen, weil sie scharfe Kanten aufweisen.

Die Aufgabe der Erfindung besteht deshalb darin, den Linearverbinder der genannten Art dahingehend zu verbessern, daß die zwischen seiner Oberfläche und der Innenwandoberfläche des Abstandsprofils auftretende Reibung auch ohne ausschließliche Nutzung von Federzungen, Rückhaltenasen und dergleichen Elemente erzeugt werden kann.

Diese Aufgabe wird erfindungsgemäß dadurch gelöst, daß daß die gewellte Oberflächenkontur aus wenigstens je einer beidseitig der Körpermitte etwa von dieser Mitte ausgehenden, sich in Richtung der Körperenden bis zu einem Wellental erstreckenden muldenförmigen Vertiefung, die von diesem Tal in Richtung auf die Körperenden wieder ansteigt, um einen Wellenberg zu bilden, besteht, der mit einem Wellenberg im Bereich der Körpermitte korrespondiert, wobei die Unterseite und/oder die Oberseite des Körpers parallele Längsrippen aufiveisen, die wenigstens teilweise an die Wellenkontur angepasst sind, und daß die Unterseite und/oder die Oberseite des Körpers etwa in der Mitte der Körperlänge mit einer Schneidgratbremse versehen ist.

Durch diese Konstruktion wird erreicht, daß die Klemmwirkung und damit auch der Toleranzausgleich zwischen dem Hohlraumquerschnitt der Abstandsprofile und dem Querschnittsprofil des Linearverbinders durch eine besondere Profilgebung des Längsschnitts des Verbinders, die einer gewellten Oberflächenkontur in Körperlängsrichtung entspricht, sichergestellt wird. Darüber hinaus bieten die parallelen Längsrippen, die der Wellenkontur angepasst sind, eine Verbesserung der Festigkeit und auch eine Materialersparnis, wobei zwischen den Längsrippen ein Molekularsiebdurchgang an der Verbindungsstelle der beiden Abstandsprofile gewährleistet wird. Schließlich ist die vorhandene Schneidgratbremse, vorzugsweise gebildet durch eine Quernut, die wenigstens einige der Längsrippen durchschneidet, ein Mittel um beim Einschieben des Längsverbinders in die Abstandsprofile sich abschabende Materialspäne zu unterbrechen und aus dem Verbindungsbereich zu beseitigen. Vorteilhafte Weiterbildungen der Erfindung sind in den Unteransprüchen gekennzeichnet.

Weitere vorteilhafte Weiterbildungen der Erfindung sehen vor, daß die gewellte Oberflächenkontur auf wenigstens einer der beiden gegenüberliegenden Oberflächenseiten des Körpers ausgebildet ist, die im Einbauzustand des Verbinders auf den dem Scheibenzwischenraum zugewandten und/oder abgewandten Abstandsprofilseiten liegt, wobei sich besonders bewährt hat, die gewellte Oberflächenkontur aus mehreren in Körperlängsrichtung und/oder in Körperquerrichtung in Reihe hintereinander angeordneten Wellenbergen und Wellentälem auszubilden.

Zur Verbesserung der Einführung des Linearverbinders in die Öffnungen der Abstandsprofilhohlraumquerschnitte können die Körperenden ein verjüngtes Querschnittsprofil aufweisen.

So können die zwischen den Längsrippen befindlichen Nuten eine Breite aufweisen, die der Rippenbreite entspricht. Wenigstens einige dieser Nuten können an ihren beiden Enden offen sein, um beispielsweise den Durchgang des Molekularsiebs durch die Verbindungsstelle zu ermöglichen.

In diesem Zusammenhang ist für den Fall, daß der Linearverbinder durch mechanische Verformung des Abstandsprofils im Verbindungsbereich mit Hilfe von Stanzen oder Stempeln, die nach dem Einbau des Verbinders auf das Abstandsprofil einwirken, eine auf der dem Scheibenzwischenraum abgewandten Oberseite des Körpers in Körpermitte angeordnete Längsrippe mit Unterbrechungen zu versehen, in die die Wandung des Abstandsprofils hineinformbar ist. Auch kann die Schneidgratbremse durch eine Quemut gebildet sein, die wenigstens einige der Längsrippen durchschneidet. In dieser Quernut läßt sich vorteilhafterweise eine über die oberen Randkanten der Längsrippen hinausragende Querrippe als Abstandsprofilanschlag vorsehen.

In diesem Zusammenhang können die Längsrippen beidseitig dieser Querrippe in Richtung auf letztere keilförmig ansteigen, um vor dem Anschlagen der Stirnseiten der Abstandsprofile einen weiteren Reibungswiderstand zwischen Abstandsprofil und Linearverbinder zu schaffen.

Desweiteren hat sich bewährt, die beiden Seitenflächen des Körpers des Linearverbinders mit einer zackenförmigen Profilierung als weiteres Klemmittel zu versehen und diese Profilierung etwa in Körpermitte anzuordnen.

Die Erfindung wird nachfolgend anhand des in der Zeichnung dargestellten Ausführungsbeispiels näher erläutert. In der Zeichnung zeigen:
- Fig. 1: eine schematische Draufsicht des Linearverbinders, die der Oberseite des Verbinders entspricht, welche im Einbauzustand dem Scheibenzwischenraum abgewandt ist,
- Fig. 2: eine schematische Seitenanscht des Linearverbinders von Fig. 1 und
- Fig. 3: eine schematische Bodenansicht des Linearverbinders, die im Einbauzustand der dem Scheibenzwischenraum zugewandten Seite des Verbinders entspricht.

Der in den Figuren 1 - 3 dargestellte Linearverbinder 1 besteht aus Kunststoff und weist einen flachen, länglichen Körper mit teilmassivem Querschnittsprofil auf, der dem Hohlraumquersehnitt der beiden miteinander geradlinig zu verbindenden Abstandsprofile, die in der Zeichnung nicht dargestelt sind, in etwa entspricht und der aus zwei Teilen besteht, von denen der eine Teil in das eine Abstandsprofil und der andere Teil in das andere Abstandsprofil einsteckbar sind. Zum Toleranzausgleich zwischen dem Querschnittsprofil des Linearverbinders und dem Hohlraumquerschnitt der Abstandsprofile zu dem Zweck, den länglichen Körper 1 in den Abstandsprofilen festzuklemmen, dient, wie aus Fig. 2 ersichtlich, eine sich in Körperlängsrichtung A erstreckende gewellte Oberflächenkontur 2, die auf der Unterseite 7 des Linearverbinders, die im Einbauzustand dem Scheibenzwischenraum zugewandt ist, je eine beidseitig der Körpermitte 3 etwa von dieser Mitte ausgehende, sich in Richtung auf die Körperenden 4, 5 bis zu einem Wellental C erstreckende muldenförmige Vertiefung aufweist, welche von diesem Tal in Richtung auf die Körperenden 4, 5 wieder ansteigt, um im Bereich der Körperenden einen Wellenberg D zu bilden, der mit einem Wellenberg E im Bereich der Körpermitte 3 korrespondiert.

Die auf der Unterseite 7 ausgebildete Wellenkontur findet sich auch auf der Oberseite 6, wobei allerdings dort, wo sich auf der Unterseite ein Wellental C befindet, auf der Oberseite 6 ein Wellenberg vorgesehen ist und dort, wo auf der Unterseite ein Wellenberg D, E vorgesehen ist, auf der Oberseite ein Wellental ausgebildet ist. Die in Körperlängsrichtung A gewellte Oberflächenkontur 2 verläuft parallel zu den seitlichen Randkanten 21, 22 des Körpers 1, könnte jedoch auch schräg dazu ausgerichtet sein, wobei letzterer Fall in der Zeichnung nicht dargestellt ist.

Ebenso ist die Möglichkeit gegeben, die gewellte Oberflächenstruktur 2 nur auf einer der beiden Seiten 6, 7 des Körpers 1 auszubilden oder auch auf allen Oberflächenseiten 6, 7, 8, 9 und damit auch auf den schmalen Seitenflächen 8, 9, und zwar auch mit einer noch größeren Zahl von Wellenbergen und Wellentälern als in der Zeichnung dargestellt. Die gewellte Oberflächenkontur 2 erstreckt sich bei der dargestellten Aushführungnsform über die ganze Breite G des Körpers 1 sowie über seine gesamte Länge H, wobei die Körperenden 4, 5 ein verjüngtes Querschnittsprofil aufweisen, wie aus Fig. 2 ersichtlich, um das Einstecken des Linearverbinders in die Hohlräume der Abstandsprofile zu erleichtern.

Der Körper 1 ist sowohl auf seiner Oberseite 6, die im Einbauzustand des Verbinders dem Scheibenzwischenraum abgewandt ist, als auch auf seiner Unterseite 7 mit parallelen Längsrippen 10, 11 versehen, deren Oberfläche an die Wellenkontur 2 angepaßt ist. Diese rippenförmige Oberflächengestaltung dient dem Zweck der Verbesserung des biegeelastischen Verhaltens des Linearverbinders sowie der Einsparung an Material und der Verringerung der Menge an Spanmaterial, die entsteht, wenn von den Oberflächen des Geradverbinders durch die relativ scharfen Kanten der Hohlprofilstirnseiten, die mit der Lienarverbinderoberfläche in Berührung treten, Material, ein sogenannter Span, abgeschabt wird.

Zur Beseitigung dieses Spans dient eine Schneidgratbremse 14 auf der Unterseite 7 und 15 auf der Oberseite 6 des Körpers 1, die etwa in der Mitte der Körperlänge H angeordnet ist und durch eine Quernut 17, 18 gebildet wird, die die Längsrippen 10, 11 durchschneidet und damit den Span unterbricht.

In der Quernut 17 auf der Oberseite 6 des Körpers 1 befindet sich eine Querrippe 16, die als Anschlag für die aufzschiebenden Abstandsprofile dient.

Die Breite der Nuten 12 zwischen den Längsrippen 10, 11 entspricht etwa der Rippenbreite. Zu den Längsrippen gehört eine auf der Oberseite 6 des Körpers 1 bezuglich der Körperbreite mittig angeordnete Längsrippe 11, die Unterbrechungen 13 aufweist, in welche die Wandung des zugehörigen Abstandsprofils mechanisch hineingeformt werden kann, sobald der Linearverbinder eingebaut ist, um dadurch eine zusätzliche formschlüssige Verbindung zwischen dem Körper 1 und den Abstandsprofilen zu schaffen.

Die Längsrippen 10, 11 zu beiden Seiten der Querrippe 16 sind so ausgebildet, daß sie in Richtung auf letztere keilförmig ansteigen, wodurch unmittelbar bevor die Abstandsprofile an der Querrippe 16 anschlagen, eine zusätzliche Klemmwirkung zwischen den Längsrippen und den Abstandsprofilen eintritt.

Als weiteres Klemmittel ist bei der dargestellten Ausführungsform an den beiden Seitenflächen 8, 9 des Körpers 1 eine zackenförmige Profilierung 19, 20 vorgesehen, die in etwa in Körpermitte 3 angeordnet ist.

Die im Detail massive Ausbildung des Querschnitts des Linearverbinders wird durch die Längsrippen 10, 11 und die zwischen ihnen befindlichen Nuten 12 erreicht, wobei letztere an ihren Enden 23, 24 auch offen sein können, um einen Durchgang des Molekularsiebs im eingebauten Zustand des Linearverbinders durch die Verbindungsstelle zu erreichen.

## Patentansprüche

1. Linearverbinder (1) aus Kunststoff oder Metall für hohle Abstandsprofile eines Mehrscheibenisolierglases, mit einem flachen, länglichen Körper mit teilmassivem Querschnittsprofil, der dem Hohlraumquerschnitt der beiden miteinander geradlinig zu verbindenden Abstandsprofile wenigstens teilweise entspricht und der aus zwei Teilen besteht, von denen der eine Teil in das eine Abstandsprofil und der andere Teil in das andere Abstandsprofil einsteckbar sind und der zum Toleranzausgleich mit Klemmitteln in Form einer in Körperlängsrichtung (A) gewellten Oberflächenkontur (2) versehen ist, **dadurch gekennzeichnet**, daß die gewellte Oberflächenkontur (2) aus wenigstens je einer beidseitig der Körpermitte (3) etwa von dieser Mitte ausgehenden, sich in Richtung der Körperenden (4, 5) bis zu einem Wellental (C) erstreckenden muldenförmigen Vertiefung, die von diesem Tal in Richtung auf die Körperenden (4, 5) wieder ansteigt, um einen Wellenberg (D) zu bilden, besteht, der mit einem Wellenberg (E) im Bereich der Körpermitte (3) korrespondiert, wobei die Unterseite (7) und/oder die Oberseite (6) des Körpers (1) parallele Längsrippen (10, 11) aufweisen, die wenigstens teilweise an die Wellenkontur (2) angepasst sind, und daß die Unterseite (7) und/oder die Oberseite (6) des Körpers (1) etwa in der Mitte der Körperlänge (H) mit einer Schneidgratbremse (14, 15) versehen ist.

2. Linearverbinder nach Anspruch 1, **dadurch gekennzeichnet**, daß die in Körperlängsrichtung (A) gewellte Oberflächenkontur (2) sich parallel zu den seitlichen Randkanten (21, 22) des Körpers (1) erstreckt.

3. Linearverbinder nach Anspruch 1, **dadurch gekennzeichnet**, daß die in Körperlängsrichtung (A) gewellte Oberflächenkontur (2) sich schräg zu den seitlichen Randkanten (21, 22) des Körpers (1) erstreckt.

4. Linearverbinder nach einem der Ansprüche 1 - 3, **dadurch gekennzeichnet**, daß die gewellte Oberflächenkontur (2) nur auf beiden einander gegenüberliegenden Oberflächenseiten (6, 7) des Körpers (1) ausgebildet ist, die im Einbauzustand des Verbindes auf den dem Scheibenzwischenraum zugewandten bzw. abgewandten Abstandsprofilseiten liegen.

5. Linearverbinder nach einem der Ansprüche 1 - 3, **dadurch gekennzeichnet**, daß die gewellte Oberflächenkontur (2) auf der dem Scheibenzwischenraum zugewandten Seite (7) des Körpers (1) ausgebildet ist.

6. Linearverbinder nach einem der Ansprüche 1 - 3, **dadurch gekennzeichent**, daß die gewellte Oberflächenkontur (2) auf der dem Scheibenzwischenraum abgewandten Seite (6) des Körpers (1) ausgebildet ist.

7. Linearverbinder nach einem der Ansprüche 1 - 3, **dadurch gekennzeichnet**, daß die gewellte Oberflächenkontur (2) auf allen Oberflächenseiten (6, 7, 8, 9) des Körpers (1) ausgebildet ist.

8. Linearverbinder nach einem der Ansprüche 1 - 7, **dadurch gekennzeichnet**, daß die gewellte Oberflächenkontur (2) aus mehreren in Körperlängsrichtung (A) hintereinander angeordneten Wellenbergen (E, D) und Wellentälern (C) besteht.

9. Linearverbinder nach einem der Ansprüche 1 - 7, **dadurch gekennzeichnet**, daß die gewellte Oberflächenkontur (2) aus mehreren sowohl in Körperlängsrichtung (A) als auch in Körperquerrichtung (F) hintereinander angeordneten Wellenbergen und Wellentälern besteht.

10. Linearverbinder nach einem der Ansprüche 1 - 9, **dadurch gekennzeichnet**, daß sich die gewellte Oberflächenkontur (2) nur über einen Teil der Breite (G) des Körpers (1) erstreckt.

11. Linearverbinder nach einem der Ansprüche 1 - 10, **dadurch gekennzeichnet**, daß sich die gewellte Oberflächenkontur (2) nur über einen Teil der Länge (H) des Körpers (1) erstreckt.

12. Linearverbinder nach einem der Ansprüche 1 - 11, **dadurch gekennzeichnet**, daß die Körperenden (4, 5) ein verjüngtes Querschnittsprofil aufweisen.

13. Linearverbinder nach Anspruch 1, **dadurch gekennzeichnet**, daß die zwischen den Längsrippen (10, 11) befindlichenh Nuten (12) eine Breite aufweisen, die der Rippenbreite in etwa entspricht.

14. Linearverbinder nach Anspruch 13, **dadurch gekennzeichnet**, daß wenigsstens einige der Nuten (12) an ihren beiden Enden (23, 24) offen sind.

15. Linearverbinder nach Anspruch 13 oder 14, **dadurch gekennzeichnet**, daß zu den Längsrippen (10) auf der Oberseite (6) des Körpers (1), die im Einbauzustand des Linearverbinders dem Scheibenzwischenraum abgewandt ist, eine bezüglich der Körperbreite mittig angeordnete Längsrippe (11) gehört, die Unterbrechungen (13) aufweist, in welche die Wandung des zugehörigen Abstandsprofils mechanisch hineinformbar ist.

16. Linearverbinder nach Anspruch 1, **dadurch gekennzeichnet**, daß die Schneidgratbremse (14, 15) von einer Quemut (17, 18) gebildet wird, die wenigstens einige der Längsrippen (10, 11) durchschneidet.

17. Linearverbinder nach Anspruch 16, **dadurch gekennzeichnet**, daß in wenigstens einer der Quemuten (17, 18) eine sich über die oberen Randkanten der Längsrippen (10, 11) hinauserstreckende Querrippe (16) als Abstandsprofilanschlag angeordnet ist.

18. Linearverbinder nach Anspruch 17, **dadurch gekennzeichnet**, daß die Längsrippen (10, 11) zu beiden Seiten der Querrippe (16) in Richtung auf letztere keilförmig ansteigen.

19. Linearverbinder nach Anspruch 18, **dadurch gekennzeichnet**, daß wenigstens eine der beiden Seitenflächen (8, 9) des Körpers (1) weitere Klemmittel in Form von zackenförmigen Profilierungen (19, 20) aufweist.

20. Linearverbinder nach Anspruch 19, **dadurch gekennzeichnet**, daß sich die zackenörmigen Profilierungen (19, 20) etwa in Körpermitte (3) befinden.

21. Linearverbinder nach einem der Ansprüche 1 - 20, **dadurch gekennzeichnet**, daß die Oberfläche des Körpers (1) mit Rückhaltenasen und/oder Federzungen als weitere Klemmittel versehen ist.

## Claims

1. Linear connector of plastic material or metal for hollow spacing profiles of a multiple insulating glass unit, comprising a flat, longitudinal body having a partially solid cross section profile corresponding to the hollow space cross section of the two spacing profiles at least partially which are to be connected to one another longitudinally and consisting of at least two parts, the one part of which may be inserted into the one spacing profile and the other part of which may be inserted into the other spacing profile, which body is provided with locking means in form of a surface contour (2) wave-like configured in longitudinal direction (A) of the body for balancing the tolerances, **characterized in** that the wave-like surface contour (2) comprises on both sides of the center (3) of the body at least one groove-like depression starting from said center and extending in the direction of the ends (4, 5) of the body up to a wave trough (C), which depression rises from said wave trough in the direction of the ends (4, 5) of the body in order to form a wave peak (D) corresponding to a wave trough (E) in the area ofthe center (3) of the body, the construction being such that the lower side (7) and/or the upper side (6) of the body (1) are provided with parallel longitudinal ribs (10, 11) which are at least partly adapted to the wave contour (2), and that the lower side (7) and/or the upper side (6) of the body (1) are provided about in the center of the length (H) of the body with a cutting burrbrake (14, 15).

2. Linear connector according to claim 1, **characterized in** that the in longitudinal direction (A) of the body wave-like surface contour (2) extends parallel to the lateral edges (21, 22) ofthe body (1).

3. Linear connector according to claim 1, **characterized in** that the in longitudinal direction (A) of the body wave-like surface contour (2) extends inclined to the lateral edges (21, 22) ofthe body (1).

4. Linear connector according to one of the claims 1 - 3, **characterized in** that the wave-like surface contour (2) is provided only on those two surfaces (6, 7) of the body (1) opposing one another which are located after mounting of the connector at those sides of the spacing profile being adjacent to the space between the glass panes.

5. Linear connector according to one of the claims 1 - 3, **characterized in** that the wave-like surface contour (2) is provided at that side (7) of the body (1) which is turned to the space between the glass panes.

6. Linear connector according to one of the claims 1 - 3, **characterized in** that the wave-like surface contour (2) is provided at that side (6) of the body (1) which is turned away from the space between the glass panes.

7. Linear connector according to one of the claims 1 - 3, **characterized in** that the wave-like surface contour (2) is provided on all surfaces (6, 7, 8, 9) of the body (1).

8. Linear connector according to one of the claims 1 - 7, **characterized in** that the wave-like surface contour (2) comprises several wave peaks (E, D) and wave troughs (C) arranged behind one another in longitudinal direction (A) ofthe body.

9. Linear connector according to one of the claims 1 - 7, **characterized in** that the wave-like surface contour (2) comprises several wave peaks and wave troughs which are in longitudinal direction (A) of the body as well as in cross direction (F) of the body behind one another.

10. Linear connector according to one of the claims 1 - 9, **characterized in** that the wave-like surface contour (2) extends only over a part of the width (G) of the body (1).

11. Linear connector according to one of the claims 1 - 10, **characterized in** that the wave-like surface contour (2) extends only over a part of the length (H) of the body (1).

12. Linear connector according to one of the claims 1 - 11, **characterized in** that the ends (4, 5) ofthe body are provided with a tapered cross section profile.

13. Linear connector according to claim 1, **characterized in** that the grooves (12) between the longitudinal ribs (10, 11) have a width corresponding in general to the width of the ribs.

14. Linear connector according to claim 13, **characterized in** that at least some of the grooves (12) are open at both ends (23, 24).

15. Linear connector according to claim 13 or 14, **characterized in** that to the longitudinal ribs (10) on the upper side (6) of the body (1) turned away in mounting condition of the linear connector from the space between the glass panes belongs a longitudinal rib (11) located with respect to the width of the body in the center and provided with interruptions (13) into which the wall of the spacing profile belonging thereto can be mechanically pressed.

16. Linear connector according to claim 1, **characterized in** that the cutting burrbrake (14, 15) comprises a cross groove (17, 18) intersecting at least some of the longitudinal ribs (10, 11).

17. Linear connector according to claim 16, **characterized in** that in at least one of the cross grooves (17, 18) a cross rib (16) is located extending beyong the upper edges of the longitudinal ribs (10, 11) and functioning as spacing profile abutment.

18. Linear connector according to claim 17, **characterized in** that the longitudinal ribs (10, 11) on both sides of the cross rib (16) are rising wedge like in the direction to said cross rib.

19. Linear connector according to claim 18, **characterized in** that at least one ofthe two lateral surfaces (8, 9) of the body (1) are provided with further clamping means in form of serrated profiling means (19, 20).

20. Linear connector according to claim 19, **characterized in** that the serrated profiling means (19, 20) are located in general in the center (3) ofthe body.

21. Linear connector according to one of the claims 1 - 20, **characterized in** that the surface of the body (1) is provided with retaining noses and/or spring tongues as further clamping means.

## Revendications

1. Raccord linéaire (1) en matière plastique ou en métal pour des profilés intercalaires creux d'un vitrage isolant à vitres multiples, comportant un corps plat, allongé avec un profil partiellement massif de sa section transversale qui correspond au moins en partie à la section transversale de la cavité des deux profilés intercalaires à assembler l'un avec l'autre linéairement et qui comprend deux parties dont l'une des parties peut être introduite dans l'un des profilés intercalaires et l'autre partie dans l'autre profilé intercalaire, et qui, pour la compensation des tolérances, est muni de moyens d'ajustement serré sous la forme d'un contour de surface (2) ondulé dans le sens longitudinal (A) du corps, caractérisé en ce que le contour de surface (2) ondulé se compose respectivement d'au moins un creux en forme d'auge qui part sur les deux côtés du milieu (3) du corps, sensiblement à partir de ce milieu, s'étend en direction des extrémités du corps (4, 5) jusqu'à un creux (C) et remonte à partir de ce creux en direction des extrémités du corps (4, 5) pour former un sommet (D) qui correspond à un sommet (E) situé dans la zone du milieu (3) du corps, le côté inférieur (7) et/ou le côté supérieur (6) du corps (1) présentant des nervures longitudinales parallèles (10, 11) qui sont adaptées au moins en partie au contour ondulé (2) et en ce que le côté inférieur (7) et/ou le côté supérieur (6) du corps (1) est/sont muni(s), sensiblement au milieu de la longueur (H) du corps, d'un frein d'arête de coupe (14, 15).

2. Raccord linéaire selon la revendication 1, caractérisé en ce que le contour de surface (2) ondulé dans le sens longitudinal (A) du corps s'étend parallèlement aux arêtes latérales (21, 22) de bordure du corps (1).

3. Raccord linéaire selon la revendication 1, caractérisé en ce que le contour de surface (2) ondulé dans le sens longitudinal (A) du corps s'étend à l'oblique par rapport aux arêtes latérales (21, 22) de bordure du corps (1).

4. Raccord linéaire selon l'une quelconque des revendications 1 à 3, caractérisé en ce que le contour de surface (2) ondulé n'est réalisé que sur deux côtés de surface (6, 7) du corps (1) qui sont opposés l'un à l'autre et qui, à l'état monté du raccord, se trouvent sur les côtés des profilés intercalaires, lesdits côtés étant tournés vers ou opposés à l'espace libre entre les vitres.

5. Raccord linéaire selon l'une quelconque des revendications 1 à 3, caractérisé en ce que le contour de surface (2) ondulé est réalisé sur le côté (7) du corps (1), qui est tourné vers l'espace libre entre les vitres.

6. Raccord linéaire selon l'une quelconque des revendications 1 à 3, caractérisé en ce que le contour de surface (2) ondulé est réalisé sur le côté (6) du corps (1), qui est opposé à l'espace libre entre les vitres.

7. Raccord linéaire selon l'une quelconque des revendications 1 à 3, caractérisé en ce que le contour de surface (2) ondulé est réalisé sur tous les côtés de surface (6, 7, 8, 9) du corps (1).

8. Raccord linéaire selon l'une quelconque des revendications 1 à 7, caractérisé en ce que le contour de surface (2) ondulé comprend plusieurs sommets (E, D) et creux (C) disposés les uns à la suite des autres dans le sens longitudinal (A) du corps.

9. Raccord linéaire selon l'une quelconque des revendications 1 à 7, caractérisé en ce que le contour de surface (2) ondulé comprend plusieurs sommets et creux disposés les uns à la suite des autres aussi bien dans le sens longitudinal (A) du corps que dans le sens transversal (F) du corps.

10. Raccord linéaire selon l'une quelconque des revendications 1 à 9, caractérisé en ce que le contour de surface (2) ondulé ne s'étend que sur une partie de la largeur (G) du corps (1).

11. Raccord linéaire selon l'une quelconque des revendications 1 à 10, caractérisé en ce que le contour de surface (2) ondulé ne s'étend que sur une partie de la longueur (H) du corps (1).

12. Raccord linéaire selon l'une quelconque des revendications 1 à 11, caractérisé en ce que les extrémités (4, 5) du corps présentent une section transversale de profil allant en se rétrécissant.

13. Raccord linéaire selon la revendication 1, caractérisé en ce que les rainures (12) se trouvant entre les nervures longitudinales (10, 11) présentent une largeur qui correspond sensiblement à la largeur des nervures.

14. Raccord linéaire selon la revendication 13, caractérisé en ce que quelques-unes au moins des rainures (12) sont ouvertes à leurs deux extrémités (23, 24).

15. Raccord linéaire selon la revendication 13 ou 14, caractérisé en ce qu'une nervure longitudinale (11) disposée au milieu par rapport à la largeur du corps fait partie des nervures longitudinales (10) sur le côté supérieur (6) du corps (1), ledit côté étant, à l'état monté du raccord linéaire, opposé à l'espace libre entre les vitres, et cette rainure présente des ouvertures (13) dans lesquelles la paroi du profilé intercalaire correspondant peut être introduite par déformation mécanique.

16. Raccord linéaire selon la revendication 1, caractérisé en ce que le frein d'arête de coupe (14, 15) est formé par une rainure transversale (17, 18) qui traverse au moins quelques-unes des nervures longitudinales (10, 11).

17. Raccord linéaire selon la revendication 16, caractérisé en ce que, dans au moins l'une des rainures transversales (17, 18) est prévue, comme butée pour le profilé intercalaire, une nervure transversale (16) s'étendant au-delà des arêtes supérieures de bordure des nervures longitudinales (10, 11).

18. Raccord linéaire selon la revendication 17, caractérisé en ce que les nervures longitudinales (10, 11) s'élèvent en forme de coin des deux côtés de la nervure transversale (16), en direction de cette dernière.

19. Raccord linéaire selon la revendication 18, caractérisé en ce qu'au moins l'une des deux surfaces latérales (8, 9) du corps (1) présente d'autres moyens d'ajustement serré sous forme de profilages (19, 20) en zigzag.

20. Raccord linéaire selon la revendication 19, caractérisé en ce que les profilages (19, 20) en zigzag se trouvent sensiblement au milieu (3) du corps.

21. Raccord linéaire selon l'une quelconque des revendications 1 à 20, caractérisé en ce que la surface du corps (1) est munie de taquets de retenue et/ou de lames de ressort comme autres moyens d'ajustement serré.
